# EUROPÄISCHE PATENTSCHRIFT

(11) **EP 0 781 910 B1**
(45) Veröffentlichungstag und Bekanntmachung des Hinweises auf die Patenterteilung: **07.06.2000**
(21) Anmeldenummer: 96120893.1
(22) Anmeldetag: 27.12.1996
(51) Int. Cl.: F02D 11/04, F02M 17/04, F02D 17/04

(54) **Gasbetätigungsvorrichtung für zum Anbau an Bodenverdichtungsgerät bestimmte Verbrennungsmotoren mit Membranvergaser**
Gas operating device for mounting on soil densification machine used in internal combustion engines with membrane carburettor
Dispositif de commande de gaz pour fixer à moteurs à combustion interne avec carburateur à membrane utilisable pour appareils de densification de sol

(30) Priorität: 29.12.1995 DE 19549113
(43) Veröffentlichungstag der Anmeldung: 02.07.1997
(73) Patentinhaber: WACKER-WERKE GMBH & CO. KG, 80809 München (DE)
(72) Erfinder:
(74) Vertreter: Müller, Frithjof E., Dipl.-Ing.

(56) Entgegenhaltungen:
- DE-A- 3 737 667
- DE-C- 674 170
- FR-A- 463 396

## Beschreibung

Die Erfindung betrifft eine Gasbetätigungsvorrichtung für zum Anbau an Bodenverdichtungsgeräte bestimmte, einen Membranvergaser und eine absperrbare Verbindung zwischen einem Treibstofftank und dem Vergaser aufweisende Verbrennungsmotoren mit einem Stellorgan, das zur Veränderung der Vergaserstellung wahlweise in mehrere Schaltstellungen, von Vollast über Leerlauf in eine den Motor stoppende Schaltstellung und zurück, bewegbar ist.

Viertaktmotoren der kleineren Bauweise, aber auch Zweitaktmotoren werden üblicherweie mit Schwimmervergasern ausgerüstet. Schwimmervergaser eignen sich jedoch nicht für Einsatzzwecke, wo sie Schräglagen und/oder starken Vibrationen ausgesetzt sind, weil dadurch die Gefahr einer Überflutung beteht bzw. die Vergaser starkem Verschleiß ausgesetzt sind. Bodenverdichtungsgeräte sind häufig derartigen Betriebssituationen ausgesetzt, weshalb ihre Motoren bevorzugt mit Membranvergasern ausgerüstet werden (siehe z.B. DE-A-674 170).

Membranvergaser der einfachen Baureihe, die nur eine Membran zur Treibstoffregelung aufweisen, aber auch Vergaser mit einer zusätzlichen zweiten Membran zur Treibstoffförderung sind für Vibrationsmaschinen wesentlich besser geeignet, jedoch kann aufgrund der starken Vibrationen, aber auch wegen Verschleiß und Verschmutzung, nicht mit Sicherheit davon ausgegangen werden, daß diese Vergaser nach dem Stillsetzen der Motoren absolut zuverlässig dicht sind.

Insbesondere bei längerer Arbeitsunterbrechung ist es daher notwendig, daß die in der Leitungsverbindung zwischen dem meist höher gelegenen Treibstofftank und dem Vergaser befindliche Absperrvorrichtung nach dem Stillsetzen des Motors zuverlässig geschlossen wird. Andernfalls besteht die Gefahr, daß der Motor überflutet wird, so z.B. bei hängenden Motoren, daß das Benzin-Öl-Gemisch in den Zylinderkopf läuft, oder daß bei stehend angeordneten Motoren das Gemisch in das Kurbelgehäuse des Motors fließt.

In beiden Fällen ergeben sich aufgrund des Treibstoffüberschusses Startschwierigkeiten.

Der Erfindung liegt die Aufgabe zugrunde, eine Gasbetätiungsvorrichtung der eingangs beschriebenen Art so auszubilden, daß nach dem Stillsetzen des Motors die Unterbrechung der Leitungsverbindung zwischen Treibstofftank und Vergaser zuverlässig gewährleistet ist, unabhängig davon, ob der das Gerät Bedienende sich jeweils beim Stillsetzen des Motors der Notwendigkeit bewußt ist, daß der Benzinhahn bzw. die jeweils vorgesehene Absperrvorrichtung in der Treibstoffleitung in Sperrstellung überführt werden muß.

Diese Aufgabe wird erfindungsgemäß dadurch gelöst, daß in der Bewegungsbahn des Stellorgans zwischen der Leerlaufstellung und der Stoppstellung eine Sperrstellung angeordnet und derart gestaltet ist, daß beim Passieren der Sperrstellung von der Leerlauf- zur Stoppstellung die Leitungsverbindung zwischen Treibstofftank und Vergaser unterbrochen und beim Passieren der Sperrstellung in Gegenrichtung diese Leitungsverbindung wieder geöffnet wird.

Der Bedienende muß bei dieser Konstruktion zur Motorsteuerung nur ein einziges Stellorgan betätigen, wobei die einzelnen Schaltstellungen des Stellorgans eine logische Reihenfolge aufweisen. Bei einer kurzen Arbeitsunterbrechung kann das Stellorgan von der Vollgasstellung in den Leerlauf überführt werden und durch eine gegenläufige Bewegung des Stellorgans kann die Motorleistung jederzeit wieder erhöht werden. Soll der Motor stillgesetzt werden, wird die Bewegung des Stellorgans von der Vollgasstellung in die Leerlaufstellung in gleicher Richtung fortgesetzt, d.h. die Leerlaufstellung wird in Richtung auf die Stoppstellung verlassen. Diese Bewegung führt zunächst in eine Position, in der die Absperrvorrichtung in der Treibstoffleitung in die Schließstellung überführt wird, wodurch der Motor zu Stillstand kommt, wenn die auf der Vergaserseite der Absperrvorrichtung befindliche Treibstoffmenge verbraucht ist. Soll der Motor sofort stillgesetzt werden, wird die Bewegung des Stellorgans weiter in der gleichen Richtung fortgesetzt, bis die Stoppstellung erreicht wird, wo nach einer bevorzugten Ausgestaltung in der Bewegungsbahn des Stellorgans ein durch dieses betätigbarer Kurzschlußknopf angeordnet ist. Die gleiche Wirkung wird erzielt, wenn nach einer anderen Variante statt eines Kurzschlußknopfs ein Schalter zum Abschalten der Unterbrecherleitung vorgesehen ist. Da für den Motorstart das Stellorgan aus der Stoppstellung wieder in eine dem Motorbetrieb zugeordnete Stellung überführt werden muß, wird damit zugleich der Kurzschluß aufgehoben bzw. die Unterbrecherleitung wieder zugeschaltet, die Absperrvorrichtung wird wieder geöffnet und die Leitungsverbindung zwischen dem Treibstofftank und dem Vergaser wiederhergestellt.

Eine vorteilhafte Ausgestaltung besteht bei einer Gasbetätigungsvorrichtung mit einem in der Leitungsverbindung zwischen Treibstofftank und Vergaser angeordneten, mechanisch betätigbaren Absperrventil darin, daß eine zur Betätigung des Absperrventils geeignete mechanische Stellverbindung zwischen dem Stellorgan und dem Absperrventil ein erstes, mit dem Absperrventil verbundenes Stellglied umfaßt, das über eine Steuerkurve mit einem zweiten, zum Stellorgan gehörenden Stellglied verstellbar verbunden ist, wobei nach einer vorteilhaften Weiterbildung das erste Stellglied in seine der Öffnungsstellung des Absperrventils zugeordnete Stellung vorgespannt ist und unter der Wirkung dieser Vorspannung derart in die Bahn des zweiten Stellglieds ragt, daß es von diesem zweiten Stellglied gegen die Wirkung der Vorspannung in seine der Sperrstellung des Absperrventils zugeordnete Stellung gedrückt wird, solange sich das Stellorgan in einem auf die Leerlaufstellung folgenden und bis zur Stoppstellung, diese einschließend, führenden, sperrenden Bahnabschnitt befindet.

Nach einer zweckmäßigen ersten Variante umfaßt das Stellorgan einen Schwenkhebel, der einen Steuernocken aufweist, an dem das erste Stellglied unter Wirkung der Vorspannung in einer in Bezug auf die Stellhebelachse etwa radialen Richtung anliegt.

Eine andere Variante besteht darin, daß das erste Stellglied unter der Wirkung der Vorspannung an einem seine Bewegung begrenzenden Anschlag anliegt und daß das zweite Stellglied dem ersten Stellglied derart zugeordnet ist, daß eine Wirkverbindung zwischen beiden Stellgliedern besteht, solang sich das Stellorgan in seinem sperrenden Bahnabschnitt befindet.

Die DD 80589 zeigt und beschreibt eine Kraftstoff schaltvorrichtung für Vergaser von Brennkraftmaschinen, die bei einem solchen Vergaser die Leerlaufeinrichtung nach Ausschalten der Zündung bzw. im Schubbetrieb abschaltet, wobei die Abschaltung mittels eines Elektromagnetventils erfolgt.

Aus der US-PS 2,619,185 ist es bekannt, in die Kraftstoffleitung eines Kraftfahrzeugs eine Einrichtung einzufügen, die den Kraftfluß durch die Leitung abhängig von der Lage des Kraftfahrzeugs unterbricht, wenn dieses z.B. bei einem Unfall umgestoßen wird oder sich überschlägt.

Anhand eines in der Zeichnung dargestellten Ausführungsbeispiels der Erfindung wird diese näher dargestellt.

Es zeigt:
- Fig. 1: eine die Gasbetätigungsvorrichtung des Antriebsmotors zeigende, seitliche Detailansicht eines Bo denverdichtungsgeräts,
- Fig. 2: eine Detailansicht des Antriebsmotors mit dem Vergaser und der Startvorrichtung,
- Fig. 3: eine teilweise nach der Linie III-III in Fig. 1 geschnittene Ansicht und
- Fig. 4: eine Detailansicht ähnlich Fig. 1, teilweise geschnitten nach der Linie IV-IV in Fig. 3.

Ein Bodenverdichtungsgerät 10, das nur durch ein rohrförmiges Teilstück seines Rahmens dargestellt ist, wird durch einen Verbrennungsmotor für Vergaserkraftstoff betrieben, von dem in Fig. 2 ein Teil des Vergasers 12 zu sehen ist, dessen Drosselklappe durch einen Hebel 14 betätigbar ist. Am Hebel 14 greift ein Bowdenzug 16 an, dessen anderes Ende mit einem um eine Achse 20 (Fig. 1) verschwenkbaren Stellhebel 22 verbunden ist und mit diesem zusammen ein Stellorgan 18 zur Steuerung des Motors bildet. In Fig. 1 befindet sich dieser mit einem Handgriff 24 (Fig.3) versehene Stellhebel 22 in seiner einen Endstellung, der Vollaststellung D, aus der er in Fig. 1 entgegen dem Uhrzeigersinn aufeinanderfolgend in eine Leerlaufstellung C, eine das Schließen der Kraftstoffleitung veranlassende Stellung B und seine andere Endstellung A bewegbar ist, wobei in dieser Stellung A der Motor sofort stillgesetzt wird, indem entweder die Zündung kurzgeschlossen oder der Unterbrecherkreis abgeschaltet wird. Die Stellbewegung des Stellhebels 22 wird durch den Bowdenzug 16, dessen Verlauf zwischen dem Stellhebel 22 und dem Hebel 14 der Drosselklappe durch eine die Fig. 1 und 2 verbindende strichpunktierte Linie symbolisch dargestellt ist, auf diesen Hebel 14 übertragen.

Der Hebel 14 ist mit einem Exzenternocken 26 versehen, der beim Erreichen der Stoppstellung einen Kurzschlußknopf 28 betätigt und dadurch den Motor sofort stillsetzt.

In Fig. 2 bezeichnet 29 die Startvorrichtung für den Motor.

Von einem Kraftstofftank 30 (Fig. 3) führt eine Kraftstoffleitung 32 zu einem Absperrventil 34 und von dessen Ausgang 36 weiter zum Vergaser 12. Das Absperrventil 34 enthält einen durch eine Feder 39 in die Öffnungsstellung vorgespannten Ventilschieber 40, der aus dem Ventilgehäuse 42 in einer in Bezug auf die Achse 20 radialen Richtung herausragt und dem am Stellhebel 22 eine Steuerkurve 44 zugeordnet ist. Diese Steuerkurve 44 weist eine nockenartige Erhebung 46 auf, die geeignet ist, den Ventilschieber 40 entgegen der Wirkung der Ventilfeder 39 in seine Sperrstellung zu drücken, wenn der Stellhebel 24 ausgehend von der Stellung C die Stellung B erreicht. In der Sperrstellung des Ventilschiebers 40 ist die Versorgung des Vergasers 12 aus dem Kraftstofftank 30 vollständig unterbrochen.

## Patentansprüche

1. Gasbetätigungsvorrichtung für zum Anbau an Bodenverdichtungsgeräte (10) bestimmte, einen Membranvergaser (12) und eine absperrbare Verbindung (32) zwischen einem Treibstofftank (30) und dem Vergaser (12) aufweisende Verbrennungsmotoren mit einem Stellorgan (18), das zur Veränderung der Vergaserstellung wahlweise in mehrere Schaltstellungen, von Vollast (D) über Leerlauf (C) in eine den Motor stoppende Schaltstellung (A) und zurück, bewegbar ist, **dadurch gekennzeichnet**, daß in der Bewegungsbahn des Stellorgans (18) zwischen der Leerlaufstellung (C) und der Stoppstellung (A) eine Sperrstellung (B) angeordnet und derart gestaltet ist, daß beim Passieren der Sperrstellung (B) von der Leerlauf- (C) zur Stoppstellung (A) die Leitungsverbindung (32) zwischen Treibstofftank (30) und Vergaser (12) unterbrochen und beim Passieren der Sperrstellung in Gegenrichtung diese Leitungsverbindung (32) wieder geöffnet wird.

2. Vorrichtung nach Anspruch 1 mit einem in der Leitungsverbindung (32) zwischen Treibstofftank (30) und Vergaser (12) angeordneten, mechanisch betätigbaren Absperrventil (34), **dadurch gekennzeichnet**, daß eine zur Betätigung des Absperrventils (34) geeignete mechanische Stellverbindung zwischen dem Stellorgan (18) und dem Absperrventil (34) ein erstes, mit dem Absperrventil (34) verbundenes Stellglied (40) umfaßt, das über eine Steuerkurve (44) mit einem zweiten, zum Stellorgan (18) gehörenden Stellglied (22) verstellbar verbunden ist.

3. Vorrichtung nach Anspruch 2, **dadurch gekennzeichnet**, daß das erste Stellglied (40) in seine der Öffnungsstellung des Absperrventils (34) zugeordnete Stellung vorgespannt ist und unter der Wirkung dieser Vorspannung (39) derart in die Bahn des zweiten Stellglieds (22) ragt, daß es von diesem zweiten Stellglied (22) gegen die Wirkung der Vorspannung (39) in seine der Sperrstellung des Absperrventils (34) zugeordnete Stellung gedrückt wird, solange sich das Stellorgan (18) in einem auf die Leerlaufstellung (C) folgenden und bis zur Stoppstellung (A), diese einschließend, führenden, sperrenden Bahnabschnitt befindet.

4. Vorrichtung nach Anspruch 3, **dadurch gekennzeichnet**, daß das Stellorgan (18) einen Schwenkhebel (22) umfaßt, der einen Steuernocken (46) aufweist, an dem das erste Stellglied (40) unter Wirkung der Vorspannung (39) in einer in Bezug auf die Stellhebelachse (20) etwa radialen Richtung anliegt.

5. Vorrichtung nach Anspruch 3, **dadurch gekennzeichnet,** daß das erste Stellglied (40) unter der Wirkung der Vorspannung (39) an einem seine Bewegung begrenzenden Anschlag anliegt und daß das zweite Stellglied (22) dem ersten Stellglied (40) derart zugeordnet ist, daß eine Wirkverbindung zwischen beiden Stellgliedern (22, 40) besteht, solange sich das zweite Stellglied (22) in seinem sperrenden Bahnabschnitt befindet.

6. Vorrichtung nach einem der vorhergehenden Ansprüche, **dadurch gekennzeichnet**, daß in der Stoppstellung (A) in der Bewegungsbahn des Stellorgans (18) ein durch dieses betätigbarer Kurzschlußknopf (28) angeordnet ist.

7. Vorrichtung nach einem der Ansprüche 1 bis 5, **dadurch gekennzeichnet**, daß in der Stoppstellung in der Bewegungsbahn des Stellorgans ein Schalter angeordnet ist, der die Unterbrecherleitung unterbricht, so lange sich das Stellorgan in der Stoppstellung befindet.

## Claims

1. Gas operating device for internal combustion engines which are to be mounted on ground compacting machines (10) and comprising a membrane carburettor (12) and a connection (32), which can be shut-off, between a fuel tank (30) and the carburettor (12) and further comprising an adjusting member (18) which to change the carburettor setting can be moved optionally into several switching positions, from full load (D) via idle running (C) into a switched position (A) which stops the engine, and back again, characterised in that a shut-off position (B) is disposed in the movement path of the adjusting member (18) between the idle running position (C) and the stop position (A) and is designed in such a manner that upon passing the shut-off position (B) from the idle running position (C) to the stop position (A) the line connection (32) between the fuel tank (30) and the carburettor (12) is interrupted and this line connection (32) is opened again upon passing the shut-off position in the opposite direction.

2. Device according to claim 1 comprising a mechanically actuated shut-off valve (34) which is disposed in the line connection (32) between the fuel tank (30) and the carburettor (12), characterised in that a mechanical adjusting connection which is suitable for actuating the shut-off valve (34) and is disposed between the adjusting member (18) and the shut-off valve (34) comprises a first adjusting element (40) which is connected to the shut-off valve (34) and is connected in an adjustable manner by way of a control curve (44) to a second adjusting element (22) which is part of the adjusting member (18).

3. Device according to claim 2, characterised in that the first adjusting element (40) is biassed in its position allocated to the open position of the shut-off valve (34) and protrudes under the influence of this biassing arrangement (39) into the path of the second adjusting element (22) in such a manner that it is urged by this second adjusting element (22) against the effect of the biassing arrangement (39) into its position allocated to the shut-off position of the shut-off valve (34), for as long as the adjusting member (18) is located in a shut-off section of the path following the idle running position (C) and leading up to and including the stop position (A).

4. Device according to claim 3, characterised in that the adjusting member (18) encompasses a pivot lever (22) which comprises a control cam (46) on which the first adjusting element (40) lies under the influence of the biassing arrangement (39) in an approximate radial direction with respect to the adjusting lever axis (20)

5. Device according to claim 3, characterised in that the first adjusting element (40) lies under the influence of the biassing arrangement (39) against a stop which defines its movement and that the second adjusting element (22) is allocated to the first adjusting element (40) in such a manner that an operative connection between two adjusting elements (22, 40) is formed for as long as the second adjusting element (22) is located in its shut-off path section.

6. Device according to any one of the preceding claims, characterised in that in the stop position (A) a short-circuit button (28) is disposed in the movement path of the adjusting member (18) and can be actuated by the said adjusting member.

7. Device according to any one of claims 1 to 5, characterised in that in the stop position a switch is disposed in the movement path of the adjusting member and interrupts the contact break line for as long as the adjusting member is located in the stop position.

## Revendications

1. Dispositif de commande de gaz pour des moteurs à combustion interne destinés à être montés sur des engins de compactage du sol (10) et qui comportent un carburateur à membrane (12) ainsi qu'une liaison (32) pouvant être fermée entre un réservoir de carburant (30) et le carburateur (12), comportant un organe de réglage (18) qui est déplaçable, pour modifier la position du carburateur, au choix dans plusieurs positions de commutation, de la pleine charge (D) à une position de commutation (A) qui stoppe le moteur en passant par le ralenti (C), caractérisé en ce que dans la voie de déplacement de l'organe de réglage (18) entre la position de ralenti (C) et la position de stop (A), une position de fermeture (B) est agencée et conçue de manière que lorsque l'on passe, par la position de fermeture (B), du ralenti (C) à la position de stop (A), la liaison des conduites (32) entre le réservoir de carburant (30) et le carburateur (12) est interrompue et lorsque l'on passe par la position de fermeture, dans le sens contraire, cette liaison des conduites (32) est à nouveau ouverte.

2. Dispositif selon la revendication 1, comportant une soupape d'arrêt (34) pouvant être commandée mécaniquement et qui est disposée dans la liaison des conduites (32) entre le réservoir de carburant (30) et le carburateur (12), caractérisé en ce qu'une liaison de réglage mécanique entre l'organe de réglage (18) et la soupape d'arrêt (34), qui convient à l'actionnement de la soupape d'arrêt (34), comprend un premier élément de réglage (40) relié à la soupape d'arrêt (34), lequel est relié de manière réglable, par l'intermédiaire d'une came de commande (44), à un deuxième élément de réglage (22) qui fait partie de l'organe de réglage (18).

3. Dispositif selon la revendication 2, caractérisé en ce que le premier élément de réglage (40) est précontraint dans sa position correspondant à la position d'ouverture de la soupape d'arrêt (34), et, sous l'effet de cette précontrainte (39), il pénètre dans la voie du deuxième élément de réglage (22), de manière à être pressé par ce deuxième élément de réglage (22) à l'encontre de l'effet de la précontrainte (39), dans sa position correspondant à la position de fermeture de la soupape d'arrêt (34), jusqu'à ce que l'organe de réglage (18) se trouve dans un tronçon de voie qui fait suite à la position de ralenti (C) et qui mène à la position de stop (A), en incluant celle-ci.

4. Dispositif selon la revendication 3, caractérisé en ce que l'organe de réglage (18) comprend un levier pivotant (22) qui présente une came de commande (46) contre laquelle le premier élément de réglage (40) s'applique, sous l'effet de la précontrainte (39), dans une direction à peu près radiale par rapport à l'axe (20) du levier de réglage.

5. Dispositif selon la revendication 3, caractérisé en ce que le premier élément de réglage (40) s'applique, sous l'effet de la précontrainte (39), contre une butée qui limite son déplacement et en ce que le deuxième élément de réglage (22) est affecté au premier élément de réglage (40) de manière qu'il existe une liaison active entre les deux éléments de réglage (22, 40), tant que le deuxième élément de réglage (22) se trouve dans son tronçon de voie de fermeture.

6. Dispositif selon l'une des revendications précédentes, caractérisé en ce que dans la position de stop (A) un bouton de court-circuit (28), pouvant être commandé par l'organe de réglage (18), est disposé dans la voie de déplacement de cet organe de réglage.

7. Dispositif selon l'une des revendications 1 à 5, caractérisé en ce que dans la position de stop un interrupteur est disposé dans la voie de déplacement de l'organe de réglage et interrompt une ligne d'interruption, tant que l'organe de réglage se trouve dans la position de stop.
